# EUROPÄISCHE PATENTSCHRIFT

(11) **EP 0 463 298 B1**
(45) Veröffentlichungstag und Bekanntmachung des Hinweises auf die Patenterteilung: **22.06.1994**
(21) Anmeldenummer: 91105123.3
(22) Anmeldetag: 30.03.1991
(51) Int. Cl.: F28F 3/08

(54) **Plattenwärmeaustauscher**
Plate heat exchanger
Echangeur de chaleur à plaques

(30) Priorität: 29.06.1990 DE 4020735
(43) Veröffentlichungstag der Anmeldung: 02.01.1992
(73) Patentinhaber: W. Schmidt-Bretten GmbH, D-75015 Bretten (DE)
(72) Erfinder: Schenker, Friedrich, Dipl.-Ing., W-7129 Güglingen (DE)
(74) Vertreter: Lemcke, Rupert, Dipl.-Ing.

(56) Entgegenhaltungen:
- EP-A- 0 204 880
- WO-A-85/02670
- DE-A- 2 109 346
- GB-A- 2 054 817

## Beschreibung

Die Erfindung betrifft einen Plättenwärmeaustauscher mit einer Mehrzahl im wesentlichen rechteckiger, miteinander fluchtender und durch Prägen mit einer Profilierung in Form von Wellenbergen und -tälern versehener Platten, die abwechselnd um 180° gegeneinander gedreht unter gegenseitiger Abdichtung und unter Anlage der aufeinander zu gerichteten Profilierung benachbarter Platten gegebenenfalls lösbar zu einem Stapel gespannt sind, wobei die Platten zwischen sich abwechselnd für ein erstes und ein dazu im wesentlichen parallel geführtes zweites Medium durch die Umfangsdichtung umfangene Strömungsräume bilden, die über miteinander fluchtende, von in den Eckbereichen der Platten angeordneten Durchbrechungen gebildete Zu- und Abströmöffnungen mit dem jeweiligen Medium beschickbar sind, wobei ferner die Platten einen mittleren, im wesentlichen rechteckigen und zwei auf gegenüberliegenden Seiten daran anschließende, die Zu- und Abströmöffnungen enthaltende, im wesentlichen dreieckförmige wärmeaustauschbereiche aufweisen, wobei außerdem bei wenigstens einer der Platten die Profilierng des mittleren Wärmeaustauschbereiches gegenüber der direkten Strömungsverbindung zwischen den dreieckförmigen Wärmeaustauschbereichen einen Winkel aufweist und wobei bei dieser Platte die Profilierung des mittleren Wärmeaustauschbereiches durch wenigstens einen in Richtung der direkten Strömungsverbindung sich quer dazu über die gesamte Plattenbreite erstreckenden Abschnitt unterbrochen ist, dessen Profilierung gegenüber der direkten Strömungsverbindung einen gegenüber der übrigen Profilierung größeren Winkel aufweist.

Bei solchen Plattenwärmeaustauschern sind benachbarte Platten über entlang ihrem Umfang angeordnete Dichtungen in Form von elastischen Dichtungen, gegenseitiger Verschweißung oder gegenseitiger Verlötung gegeneinander verspannt, so daß die Dichtungen die zwischen den Platten gebildeten Räume abgrenzen. Nachfolgend wird im wesentlichen von elastischen Umfangsdichtungen ausgegangen, ohne daß dadurch bezüglich der Umfangsdichtungen eine Einschränkung gegeben sein soll.

Die Profilierung besteht bei den Platten derartiger Wärmeaustauscher in der Regel aus einer wellenförmigen, vielfach sinusförmig gewellten Prägung mit im Querschnitt gleichgroßen Wellenbergen und Wellentälern. Jedoch sind hierbei auch von der gleichen Querschnittsform abweichende Prägungen gebräuchlich und nachfolgend eingeschlossen.

Der Verlauf der Wellenberge und Wellentäler der Profilierung weist gegenüber der direkten Strömungsverbindung zwischen den dreieckförmigen Wärmeaustauschbereichen, was in der Regel die Vertikale der Platten ist, je nach Anwendungsbereich des Plattenwärmeaustauschers unterschiedliche Winkel auf, wobei Winkel unter 45° zu sogenannten weichen Platten führen, während Winkel oberhalb 45° sogenannte harte Platten ergeben. Die harten, eine hohe Turbulenz bewirkenden Platten werden in der Regel für kleinere Durchsatzmengen der Medien verwendet und ergeben einen hohen Wärmeaustauschkoeffizienten. Demgegenüber finden die weichen Platten mit geringerem Wärmeaustauschkoeffizienten für die Durchsätze großer Mengen Anwendung.

Werden Platten der vorstehend beschriebenen Art im Stapel gegeneinander gepreßt, bewirkt der Preßdruck an den Platten über die Abstüzung der aufeinanderliegenden Profilierungen eine Tendenz der Platten dahingehend, daß sie sich quer zur direkten Strömungsverbindung bzw. der Vertikalachse strecken. Diese Tendenz, die im Bereich der Umfangsdichtungen zu Relativverschiebungen und damit zu Problemen führt, ist bei den sogenannten harten Platten relativ gering, da dort die Profilierung mehr quer zur Vertikalen ausgerichtet ist, also in dieser Richtung eine gewisse Stützwirkung ausübt. Demgegenüber führt jedoch die Profilierung der weichen Platten unter dem genannten Preßdruck zu einer größeren seitlichen Auswanderung. Um dem zu begegnen, wird bei den weichen Platten die Profilierung über die quer zur direkten Strömungsrichtung gesehene Breite der Platten mehrfach zick-zack-förmig bzw. fischgrätförmig abgeknickt, um der Platte in der genannten Querrichtung die erforderliche Stabilität zu geben.

Diese mehrfache Abknickung der Profilierung weicher Platten führt jedoch an den dadurch für den Strömungsverlauf gegebenen Umkehrpunkten zu unvollständigen Randkanälen im Bereich der Umkehrpunkte und zu Druckverlust erzeugenden Reflektionen insbesondere in den Randbereichen der Platten neben der Umfangsdichtung. Diese Druckverluste und die damit einhergehenden Turbulenzen sind zwar auf der einen Seite erwünscht, um die bei den weichen Platten sich ausbildenden laminaren Strömungsbilder zu stören. Andererseits können jedoch die Druckverluste nicht vollständig in eine Verbesserung der Wärmeübertragungsleistung umgesetzt werden, so daß sie im Ergebnis eine Leistungsherabsetzung darstellen, die wie vorstehend ausgeführt, insbesondere aus Gründen der Festigkeit der weichen Platten in Kauf genommen werden muß.

Um bei weichen Platten diesem Problem zu begegnen, ist es bereits bekannt, die sich bei weichen Platten ergebende laminare Strömung durch Einprägen von Noppen bzw. "Stolperstellen", also die Erzeugung örtlicher Turbulenzen zu stören. Dies bedingt jedoch erhöhte Werkzeugkosten und führt nur bei dünnflüssigen Medien zu einer wirksamen Erhöhung des Wärmeübergangskoeffizienten, da mit zunehmender Viskosität die Störstellen von der laminaren Strömungsschicht überdeckt werden, ohne daß größere Turbulenzen entstehen. Damit ist zwar auf Strömungsverhalten der durch weiche Platten gebildeten Strömungsräume ein gewisser Einfluß genommen, das Festigkeitsproblem dieser weichen Platten quer zur oben genannten direkten Strömungsverbindung kann jedoch dadurch keine Verbesserung erfahren, so daß es auch hier bei der Ausbildung unvollständiger Randkanäle und damit Druckverlust erzeugende Reflektionen infolge mehrfacher Abknickung der Profilierung bleibt.

Ein Plattenwärmeaustauscher der eingangs genannten Art ist durch die DE-A-21 09 346 bekannt. Dort ist der mittlere Wärmeaustauschbereich in mehrere gleiche Abschnitte unterschiedlicher Profilierung aufgeteilt, wobei sich der Profilierungsunterschied im wesentlichen in einem unterschiedlichen Winkel gegenüber der Mittelsenkrechten der Platten ausdrückt. Dies dient dazu, durch Zusammensetzen entsprechender Prägewerkzeugabschnitte Platten herzustellen, die bezüglich ihrer Profilierung feinfühlig an unterschiedliche erforderliche Wärmeaustauschleistungen angepaßt sind. Dadurch, daß verschiedene Abschnitte des Prägewerkzeuges leicht ausgewechselt werden können, gestalten sich hierzu die Herstellungskosten für das jeweilige Prägewerkzeug günstig.

Aufgabe der Erfindung ist es, für die weichen Platten eines Plattenwärmeaustauschers der eingangs genannten Art eine Gestaltung anzugeben, die die Herabsetzung der Umkehrpunkte innerhalb der Profilierung erlaubt, andererseits den Platten eine mit harten Platten vergleichbare Stabilität quer zur genannten direkten Strömungsverbindung verleiht und schließlich an gewünschten Stellen ein "Aufbrechen" der sich ausbildenden laminaren Strömungsverhältnisse bewirkt. Die Lösung dieser Aufgabe soll mit Hilfe einfacher, für die Herstellung der in Rede stehenden Platten üblicher Werkzeuge möglich sein.

Ausgehend von einem Plattenwärmeaustauscher der eingangs genannten Art ist diese Aufgabe erfindungsgemäß dadurch gelöst, daß der Abschnitt in Strömungsrichtung gesehen so kurz wie möglich und so postioniert ist, daß er die im mittleren Wärmeaustauschbereich sich ausbildende laminare Strömung wirksam unterbricht und daß die Plattenprofilierung des mittleren Wärmeaustauschbereiches einen Winkel unterhalb 45° gegenüber der direkten Strömungsverbindung zwischen den dreieckförmigen Wärmeaustauschbereichen aufweist und der Abschnitt einen Winkel oberhalb 45°. Zweckmäßig kann es hier auch sein, daß die Profilierung des Abschnittes im Abstand ihrer Wellen enger aneinander gerückt ist als die übrige Profilierung des mittleren Wärmeaustauschbereiches.

Diese erfindungsgemäßen Maßnahmen bedeuten also, daß in die weichen Platten kurze Gürtel nach Art harter Platten eingezogen bzw. eingesetzt werden. Dies hat die Wirkung, daß weichen Platten innerhalb des Strömungsverlaufes zwischen den dreieckförmigen Bereichen quer zu diesem Strömungsverlauf eine genügende Stabilität gegen Ausdehnung unter dem den Plattenstapel bildenden Preßdruck gegeben wird, so daß die Profilierung der weichen Platten eine Reduzierung der Zahl ihrer Umkehrpunkte erfahren kann. Dies bedingt wiederum eine Herabsetzung von unvollständigen Randkanälen und Reflektionen.

Andererseits ergeben die kurzen Gürtel nach Art einer harten Platte eine wirksame Störung sich ausbildender laminarer Strömungsbilder der weichen Platten, wobei durch entsprechende Zahl und Anordnung der genannten Gürtel diese Störungen so positioniert werden können, daß sie immer dann auftreten, wenn sich an den weichen Platten eine annähernd laminare Strömung ausgebildet hat.

Ein weiterer Vorteil der erfindungsgemäßen Gestaltung besteht darin, daß der durch die Gürtel nach Art einer härteren Plattenprägung entstehende Druckverlust voll in Wärmeübergangsleistung umgesetzt wird.

Andererseits nimmt die insgesamte Härte des so gebildeten Strömungsraumes bzw. die bei gleicher Strömungsgeschwindigkeit übertragbare Wärmeleitung zwischen benachbarten Platten etwas zu, womit sich aus dem damit einhergehenden besseren Wärmeübergang eine kleinere Gesamtfläche des Wärmeaustauschbereiches ermöglicht.

Schließlich ist die Herstellung der erfindungsgemäßen "weichen" Platten äußerst kostengünstig, da die genannten Gürtel harter Prägung sich innerhalb des Prägewerkzeuges als Abschnitte eines Werkzeugs zur Herstellung von Platten harter Prägung ohne weiteres einsetzen lassen. Diese Gürtel können als Werkzeugteil in der üblichen Art hergestellt werden, wie dies für sogenannte harte Platten der Fall ist.

Insgesamt gilt für den vorstehenden Erfindungsgegenstand, daß die Abschnitte harter Prägung bzw. harter Plattenprofilierung so kurz wie möglich sein sollen, also keineswegs einen namhaften Teil des mittleren Wärmeaustauschbereiches einnehmen sollen, obwohl sie auf der anderen Seite in größerer Zahl vorgesehen werden können je nachdem, wie oft nach der Größe der Wärmeaustauschplatte deren Querstabilisierung einerseits und die Unterbrechung einer sich ausbildenden laminaren Strömung andererseits erforderlich ist.

Zweckmäßig ist es, daß bei benachbarten Platten die kurzen Abschnitte derart angeordnet sind, daß sie keine gegenseitige Überdeckung aufweisen. Auf diese Weise läßt sich die Entstehung eines Abschnittes zu großen Strömungswiderstandes vermeiden.

Ferner ist es vorteilhaft, daß der mittlere Wärmeaustauschbereich und der kurze Abschnitt eine V-förmige Profilierung mit einer Umkehrstelle auf der quer zur direkten Strömungsverbindung gelegenen Plattenmitte aufweist. Dies ergibt sich einmal aus Symmetriegründen. Zum anderen ist aber gerade eben durch die erfindungsgemäße Gestaltung die Reduzierung der Umkehrpunkte bzw. Umlenkstellen der Profilierung auf eine solche Stelle möglich.

Schließlich ist es zweckmäßig, daß die Profilierung des mittleren Wärmeaustauschbereiches einen Winkel gegenüber der direkten Strömungsverbindung im Bereich von 30° und die Profilierung der kurzen Abschnitte im Bereich von 60° aufweist.

Einzelheiten des Erfindungsgegenstandes ergeben sich aus der nachfolgenden Beschreibung einer Ausführungsform, die in der Zeichnung dargestellt ist. In der Zeichnung zeigen:
- Fig. 1: eine erfindungsgemäße Plattengestaltung in Draufsicht;
- Fig. 2: die Platte gemäß Fig. 1 als Gegenplatte in um 180° gedrehter Form und
- Fig. 3: eine Mehrzahl der Platten gemäß Fig. 1 und 2 als Anordnung innerhalb eines Plattenstapels in Explosionsdarstellung in vereinfachter Wiedergabe.

Fig. 1 zeigt eine Platte 1 eines Plattenwärmeaustauschers mit im wesentlichen rechteckiger Konfiguration. Die Platte weist einen mittleren Wärmeaustauschbereich 2 und daran an beiden Enden anschließende, im wesentlichen dreieckförmige Wärmeaustauschbereiches 3, 4 auf, innerhalb derer in den Eckbereichen der Platte 1 Zu- und Abströmöffnungen 5, 6, 7, 8 angeordnet sind.

Der mittlere Wärmeaustauschbereich hat gegenüber der direkten oder Hauptströmungsrichtung 9, die gleichzeitig im wesentlichen mit der vertikalen Mittellängsachse der Platte 1 übereinstimmt, eine symmetrische Profilierung 10, die gegenüber der Achse 9 ersichtlich einen Winkel unterhalb 45° aufweist.

Die entsprechend den eingangs gemachten Ausführungen weiche Profilierung 10 ist im Verlauf der Vertikalen der Platte 1 zweimal bei 11 unterbrochen durch eine Strömungsrichtung zwischen den Öffnungen 5, 6 kurzen Abschnitt einer solchen Plattenprofilierung, deren Winkel gegenüber der Vertikalen 9 oberhalb 45° liegt. Auch diese Profilierung ist bezüglich der Vertikalmittellängsachse symmetrisch so angeordnet, daß die Knickstelle der Profilierung auf dieser Vertikalachse 9 liegt.

Außerhalb der die Wärmeaustauschbereiche 3, 4, 10, 11 umgebenden Kontur 12, aber innerhalb der Außenkontur 13 der Platte 1 ist eine Umfangsdichtung 20 angeordnet derart, daß im Falle der Fig. 1 das dort auf der dem Betrachter zugewandten Seite der Platte strömende Medium sich zwischen Öffnungen 5, 6 bewegt und gegenüber den Öffnungen 7, 8 abgesperrt ist, während bei der Gegenplatte gemäß Fig. 2 die entsprechende Dichtung 20 so angeordnet ist, daß auf dem nächsten Strömungsspalt das andere Medium zwischen den Öffnungen 7, 8 in gegenüber den Öffnungen 5, 6 abgesperrter Form fließt.

Im übrigen sind die Platten gemäß Fig. 1 und 2 gleichermaßen ausgebildet, nur ist die Platte gemäß Fig. 2 eine Platte gemäß Fig. 1 in um 180° in der Plattenebene gedrehter Form. Daraus ist auch ersichtlich, daß sich dann die Bereiche 11 bei aufeinanderliegenden Platten gemäß Fig. 1 und 2 nicht gegenseitig überdecken.

Fig. 3 zeigt die Explosionsdarstellung mehrerer aneianderliegender Platten gemäß Fig. 1 und 2, also Platten mit einem "weichen" Prägemuster für große Massendurchsätze bei geringem Wärmeaustausch zwischen den zusammengeführten Medien, die im skizzierten Strömungsbild einerseits gemäß der Strömungslinie 14, 15 und andererseits gemäß der Strömungslinie 16, 17 zu- bzw. abströmen.

Auch hier ist noch einmal ersichtlich, daß die als quer zur Vertikalen 9 angeordneten Gürtel 11 harter Prägung bei benachbarten Platten nicht aufeinander zu liegen kommen, anderseits aber in so ausreichender Zahl über die Höhe der Platten angeordnet sind, daß sie an geeigneten Stellen die sich an den weichen Profilierungen 10 der mittleren Plattenbereiche ausbildenden laminaren Strömungen gestört werden, andererseits die Platten quer zur Vertikalen 9 eine genügende Stabilität gegenüber dem durch die Pfeile 18, 19 angedeuteten Preßdruck aufweisen, durch den die Platten in an sich bekannter Weise zu einem Paket miteinander verspannt sind und unter dem sie sich quer zur Vertikallinie 9 zu verbreitern suchen.

## Patentansprüche

1. Plattenwärmeaustauscher mit einer Mehrzahl im wesentlichen rechteckiger, miteinander fluchtender und durch Prägen mit einer Profilierung (10) in Form von Wellenbergen und -tälern versehener Platten (1), die abwechselnd um 180° gegeneinander gedreht, unter gegenseitiger Abdichtung (20) und unter Anlage der aufeinander zu gerichteten Profilierung (10) benachbarter Platten (1) gegebenenfalls lösbar zu einem Stapel gespannt sind, wobei die Platten (1) zwischen sich abwechselnd für ein erstes und ein dazu im wesentlichen parallel geführtes zweites Medium durch die Umfangsdichtung (20) umfangene Strömungsräume bilden, die über miteinander fluchtende, von in den Eckbereichen der Platten angeordneten Durchbrechungen (5 bis 8) gebildete Zu- und Abströmöffnungen mit dem jeweiligen Medium beschickbar sind, wobei ferner die Platten (1) einen mittleren (2), im wesentlichen rechteckigen und zwei auf gegenüberliegenden Seiten daran anschließende, die Zu- und Abströmöffnungen enthaltende, im wesentlichen dreieckförmige Wärmeaustauschbereiche (3, 4) aufweisen, wobei außerdem bei wenigstens einer der Platten (1) die Profilierung des mittleren Wärmeaustauschbereiches (2) gegenüber der direkten Strömungsverbindung zwischen den dreieckförmigen Wärmeaustauschbereichen (3, 4) einen Winkel aufweist, und wobei bei dieser Platte (1) die Profilierung (10) des mittleren Wärmeaustauschbereiches (2) durch wenigstens einen in Richtung der direkten Strömungsverbindung (9) sich quer dazu über die gesamte Plattenbreite erstreckenden Abschnitt (11) unterbrochen ist, dessen Profilierung gegenüber der direkten Strömungsverbindung einen gegenüber der übrigen Profilierung größeren Winkel aufweist,
dadurch gekennzeichnet,
daß der Abschnitt (11) in Strömungsrichtung gesehen so kurz wie möglich und so positioniert ist, daß er die im mittleren Wärmeaustauschbereich (2) sich ausbildende laminare Strömung wirksam unterbricht und daß die Plattenprofilierung (10) des mittleren Wärmeaustauschbereiches (2) einen Winkel unterhalb 45° gegenüber der direkten Strömungsverbindung zwischen den dreieckförmigen Wärmeaustauschbereichen (3, 4) aufweist und der Abschnitt (11) einen Winkel oberhalb 45°.

2. Plattenwärmeaustauscher nach Anspruch 1,
dadurch gekennzeichnet,
daß die Profilierung des Abschnittes (11) im Abstand ihrer Wellen enger aneinandergerückt ist als die übrige Profilierung des mittleren Wärmeaustauschbereiches.

3. Plattenwärmeaustauscher nach Anspruch 1,
dadurch gekennzeichnet,
daß bei benachbarten Platten (1) die kurzen Abschnitte (11) derart angeordnet sind, daß sie keine gegenseitige Überdeckung aufweisen.

4. Plattenwärmeaustauscher nach einem der vorhergehenden Ansprüche,
dadurch gekennzeichnet,
daß der mittlere Wärmeaustauschbereich (2) und der kurze Abschnitt (11) eine V-förmige Profilierung mit einer Umlenkstelle auf der quer zur direkten Strömungsverbindung gelegenen Plattenmitte (9) aufweist.

5. Plattenwärmeaustauscher nach einem der vorhergehenden Ansprüche,
dadurch gekennzeichnet,
daß die Profilierung (10) des mittlerem Wärmeaustauschbereiches (2) einen Winkel gegenüber der direkten Strömungsverbindung zwischen den dreieckförmigen Wärmeaustauschbereichen (3, 4) im Bereich von 30° und die Profilierung der kurzen Abschnitte (11) im Bereich von 60° aufweist.

## Claims

1. A plate heat-exchanger with a plurality of essentially rectangular, mutually aligned plates (1) provided with a stamped profiling (10) in the form of wave peaks and troughs, which are clamped, optionally releasably, into a stack with alternate plates (1) turned against each other by about 180° and under mutual sealing (20) and under engagement of adjacent plates (1) for directional profiling (10), wherein alternatingly between a first medium and a second medium conducted essentially parallel thereto the plates form flow chambers peripherally confined by means of the peripheral seal (20), the flow chambers being chargeable with the actual medium via mutually aligned inlet and outlet openings formed by apertures (5 to 8) arranged in the corner regions of the plates, wherein further the plates (1) have a central (2), essentially rectangular heat exchange region which is adjoined on two mutually oppositely lying sides by two essentially triangular heat exchange regions (3, 4) that contain the flow inlet and outlet openings, wherein in addition for at least one of the plates (1) the profiling of the central heat exchange region (2) relative to the direct flow connection between the triangular heat exchange regions (3, 4) has an angle, and wherein for this plate (1) the profiling (10) of the central heat exchange region (2) is interrupted by at least one section (11) which extends in a direction over the whole width of the plate transversely to the direction of the direct flow connection (9), the profiling of the section (11) relative to the direct flow connection having a larger angle than the rest of the profiling,
characterised in that,
seen viewed in the direction of flow, the section (11) viewed is as short as possible and is so positioned that it effectively breaks up any laminar flow that arises in the central heat exchange region (2), and in that the plate profiling (10) of the central heat exchange region (2) has an angle less than 45° relative to the direct flow connection between the triangular heat exchange regions (3, 4), and an angle above 45° for the section (11).

2. A plate heat-exchanger according to claim 1, characterised in that
the profiling of the section (11) is pressed together more closely as regards the spacing of its waves than the rest of the profiling of the central heat exchange region.

3. A plate heat-exchanger according to claim 1, characterised in that
for adjacent plates (1) the short sections (11) are so arranged that they do not overlap each other.

4. A plate heat exchanger according to any one of the preceding claims, characterised in that
the central heat exchange region (2) and the short section (11) have a V-shaped profiling with a reversal position on the centre (9) of the plate laid transversely to the direct flow connection.

5. A plate heat-exchanger according to any one of the preceding claims, characterised in that
the profiling (10) of the central heat exchange region (2) has an angle relative to the direct flow connection between the triangular heat exchange regions (3, 4) in the region of 30° and the profiling of the shorter section (11) has an angle in the region of 60°.

## Revendications

1. Échangeur de chaleur à plaques comportant une multiplicité de plaques sensiblement rectangulaires (1), alignées les unes sur les autres et pourvues, par gaufrage, d'un profil (10) possédant la forme de sommets et de creux d'ondulations, et qui sont serrées, éventuellement de façon amovible, pour former une pile, en étant alternativement pivotées réciproquement de 180°, et moyennant une étanchéité réciproque (20) et moyennant une application des profils (10), devant être dirigés l'un vers l'autre, de plaques voisines (1), et dans lequel les plaques (1) forment entre elles des espaces d'écoulement prévus alternativement pour un premier fluide et pour un second fluide guidé sensiblement parallèlement au précédent, et entourés par la garniture d'étanchéité circonférentielle (20), et qui peuvent être chargés par le fluide respectif, par l'intermédiaire d'ouvertures d'arrivée et de départ alignées entre elles et formées par des passages (5 à 8) ménagés dans les zones de coin des plaques, et dans lequel en outre les plaques (1) possèdent une zone centrale d'échange thermique (2) essentiellement rectangulaire, et deux zones d'échange thermique essentiellement triangulaires (3, 4), qui se raccordent sur deux côtés opposés de la première zone et contiennent les ouvertures d'arrivée et de départ, et dans lequel en outre pour au moins l'une des plaques (1), le profil de la zone centrale d'échange thermique (2) fait un angle par rapport à la liaison directe d'écoulement entre les deux zones d'échange thermique de forme triangulaire (3, 4), et dans lequel, dans le cas de cette plaque (1), le profil (10) de la zone centrale d'échange thermique (2) est interrompu par au moins une section (11), qui dans la direction de la liaison directe d'écoulement (9), s'étend transversalement à cette dernière sur toute la largeur de la plaque et dont le profil fait, par rapport à la liaison directe d'écoulement, un angle plus important que celui du reste du profil, caractérisé en ce que la section (11) est aussi courte que possible lorsqu'on regarde dans la direction d'écoulement et est positionnée de telle sorte qu'elle interrompt de façon effective l'écoulement laminaire qui se forme dans la section centrale d'échange thermique (2) et que le profil (10) de la plaque de la zone centrale d'échange thermique (2) fait un angle inférieur à 45° par rapport à la liaison directe d'écoulement entre les zones d'échange thermique de forme triangulaire (3, 4) et que la section (11) fait un angle supérieur à 45°.

2. Échangeur de chaleur à plaques selon la revendication 1, caractérisé en ce que la distance des ondulations du profil de la section (11) sont plus rapprochées que dans le reste du profil de la zone centrale d'échange thermique.

3. Échangeur de chaleur à plaques selon la revendication 1, caractérisé en ce que, dans le cas de plaques voisines (1), les courtes sections (11) sont disposées de telle sorte qu'elles ne possèdent aucun recouvrement réciproque.

4. Échangeur de chaleur à plaques selon l'une des revendications précédentes, caractérisé en ce que la zone centrale d'échange thermique (2) et la courte section (11) possèdent un profil en V possédant un point de rebroussement situé sur la ligne médiane (9) de la plaque, qui est transversale à la liaison directe d'écoulement.

5. Échangeur de chaleur à plaques selon l'une des revendications précédentes, caractérisé en ce que le profil (10) de la zone centrale d'échange thermique (2) fait un angle de l'ordre de 30° et le profil des courtes sections (11) un angle de l'ordre de 60° par rapport à la liaison directe d'écoulement.
